# EUROPÄISCHE PATENTSCHRIFT

(11) **EP 1 194 625 B1**
(45) Veröffentlichungstag und Bekanntmachung des Hinweises auf die Patenterteilung: **23.03.2011**
(21) Anmeldenummer: 00958107.5
(22) Anmeldetag: 06.07.2000
(51) Int. Cl.: D04B 15/48, D04B 35/14

(54) **FADENLIEFERGERÄT MIT GEWICHTSENTLASTETEM ABSTELLER**
YARN FEED DEVICE HAVING A WEIGHT-RELIEVING STOP ELEMENT
FOURNISSEUR DE FIL A ELEMENT D'ARRET A POIDS ALLEGE

(30) Priorität: 12.07.1999 DE 19932483
(43) Veröffentlichungstag der Anmeldung: 10.04.2002
(73) Patentinhaber: Memminger-IRO GmbH, 72280 Dornstetten (DE)
(72) Erfinder: KAUFMANN, Richard, D-72250 Freudenstadt (DE); SCHMODDE, Hermann, D-72160 Horb-Dettlingen (DE)
(74) Vertreter: Frese-Göddeke, Beate
(86) Internationale Anmeldenummer: PCT/DE2000/002208
(87) Internationale Veröffentlichungsnummer: WO 2001/004401

(56) Entgegenhaltungen:
- EP-A- 0 224 797
- GB-A- 2 030 603
- US-A- 3 806 677
- US-A- 3 858 013
- US-A- 3 896 640

## Beschreibung

Die Erfindung betrifft ein Fadenliefergerät mit den Merkmalen des Oberbegriffs des Patentanspruchs 1.

An Fadenliefergeräten sind häufig Elemente vorgesehen, die zu überwachen haben, ob der zu dem oder aus dem Fadenliefergerät laufende Faden ordnungsgemäß vorhanden ist und ob der von dem Fadenliefergerät gelieferte Faden in der richtigen Menge oder mit der richtigen Spannung geliefert wird. In beiden Fällen werden häufig bügelförmige Hebel vorgesehen, die an dem Fadenliefergerät schwenkbar gelagert sind und mit einem Ende auf dem Faden lasten.

Ein solches Fadenliefergerät ist bspw. aus der US-PS 5.860.298 bekannt. Das Fadenliefergerät weist eine an einer vertikalen Welle befestigte Fadenliefertrommel auf, die in einem Fadenlaufweg angeordnet ist. In dem Fadenlaufweg vor und nach der Fadenliefertrommel sind die Fadenfühlhebel angeordnet, die sich schräg nach unten erstrecken und mit ihrem freien Ende auf dem Faden aufliegen. Reißt der Faden oder ist in dem betreffenden Fadenlaufweg eine zu große Fadenmenge vorhanden, schwenken die Hebel unter Wirkung ihres Eigengewichts nach unten und betätigen dabei Schalter, die bspw. zum Abstellen der nachgeordneten Textilmaschine dienen können.

Die Hebel verschwenken unter der Wirkung ihres Eigengewichts. Dieses muss, um eine zuverlässige Schwenkbewegung auch dann zu erreichen wenn das Fadenliefergerät unter praktischen Betriebsbedingungen einer gewissen Verschmutzung unterliegt, ein Mindestgewicht aufweisen. Andererseits führt dies zu einer erhöhten Reibung an dem Fadenfühlhebel, was insbesondere bei dünnen und/oder empfindlichen Fäden nachteilig sein kann. Sind besonders kleine Fadenspannungen gewünscht, können sich aus einer zu großen Auflagekraft insofern Probleme ergeben, als der Fadenfühlhebel den Faden spannt. Die minimale Fadenzugkraft muss so groß sein, dass der Faden den Fadenfühlhebel anhebt.

Aus der EP 0 224 797 A ist eine Fadenfühlereinrichtung mit einem schwenkbar gelagerten Hebel bekannt.

Im Gegensatz zur Erfindung wird die Gewichtskraft des den Faden belastenden Hebels von der Federkraft vollständig überwunden.

Davon ausgehend ist es Aufgabe der Erfindung, hier abzuhelfen.

Diese Aufgabe wird mit einem Fadenliefergerät gelöst, das die Merkmale des Patentanspruchs 1 aufweist.

Erfindungsgemäß ist der an dem Grundträger schwenkbar gelagerte Hebel mit einer Entlastungseinrichtung verbunden, die die Gewichtskraft des Hebels wenigstens in einem Teil seines Schwenkbereichs mittel Federkraft reduziert. Die Entlastungseinrichtung führt somit dazu, dass der Hebel mit einer vergleichsweise verminderten Kraft auf dem Faden lastet. Dadurch kann die Reibung zwischen dem Faden und der betreffenden Stelle des Hebels reduziert werden. Außerdem wird es möglich, auch relativ schwache Fäden zu überwachen und/oder mit reduzierten Fadenspannungen zu arbeiten.

Die Reduktion der Gewichtskraft des Hebels ist vorzugsweise vom Schwenkwinkel abhängig. Auf diese Weise lässt sich eine auslenkungsabhängige, mit dem Auslenkwinkel des Hebels nichtlinear zusammenhängende Auflastkraft auf dem Faden, realisieren. Das kann die Auslösesicherheit erhöhen, auch wenn das Fadenliefergerät Verschmutzungseinflüssen unterliegt.

Federelemente zur Erzeugung einer der Gewichtskraft entgegengerichteten Kraft gestatten eine Gewichtsentlastung ohne nennenswerte Erhöhung des Trägheitsmoments des Hebels herbeizuführen, so dass dieser schnell auf Fadenbruch oder nachlassende Fadenspannung reagieren kann.

Es können an dem Fadenfühlelement verschleißminderende Keramikteile verwendet werden. Die Gewichtsentlastung kompensiert deren Gewicht wenigstens teilweise. Durch die Keramikteile wird die Lebensdauer der mit dem Faden in Berührung stehenden Teile erhöht.

Das Federelement greift vorzugsweise über einen solchen Hebelarm an dem Hebel an, dass in dem Schwenkbereich ein Neutralpunkt vorhanden ist, bei dem das Federelement kein Drehmoment in den Hebel einleitet. In diesem.Neutralpunkt kehrt das Drehmoment sein Vorzeichen um, so dass das Federelement von einer Gewichtsentlastung zu einer Zusatzbelastung umschaltet. Dies kann die Abschaltsicherheit erhöhen.

Das Federelement ist vorzugsweise Teil eines elektrischen Schalters, so dass keine zusätzlichen Schalterbetätigungskräfte aufgebracht werden müßten. Die zur Gewichtsentlastung des Hebels erzeugte Kraft ist zugleich die Abschaltkraft. Dies hat den wesentlichen Vorteil, dass zur Betätigung des Schalters die volle (nicht entlastete und nicht reduzierte) Gewichtskraft des Hebels zur Verfügung steht, obwohl dieser aus Sicht des Fadens gewichtsentlastet ist.

Das Federelement kann bspw. durch eine U-förmige Biegefeder gebildet sein. Diese lässt sich vorteilhafterweise zusätzlich als Schaltelement benutzen. Ist die Biegefeder relativ langschenklig, d.h. sind die Schenkel länger als deren Abstand voneinander, schwenkt das Biegefederelement schon bei einer geringfügigen Schwenkbewegung des Hebels relativ stark aus. Es kann als Schaltglied eines Schalters benutzt werden, wobei durch die mögliche Übersetzung, d.h. die vergleichsweise stärkere Schwenkbewegung der Biegefeder im Vergleich zu der Schwenkbewegung des Hebels gut und klar definierte Schaltpunkte erhalten werden.

Weitere vorteilhafte Einzelheiten der Erfindung ergeben sich aus der Zeichnung, der Beschreibung oder Unteransprüchen.

In der Zeichnung ist ein Ausführungsbeispiel der Erfindung veranschaulicht. Es zeigen:
Fig. 1 ein Fadenliefergerät in einer perspektivischen Darstellung,
Fig. 2 das Fadenliefergerät nach Figur 1, in einer Seitenansicht,
Fig. 3 einen Gehäuseteil des Fadenliefergeräts nach den Figuren 1 und 2, mit eingelegten Kontaktelementen und Gewichtsentlastungsmechanismus für die Fadenfühlhebel, und
Fig. 4 den Gewichtsentlastungsmechanismus des Fadenliefergeräts nach den Figuren 1 und 2, in einer schematisierten Seitenansicht.

In Figur 1 ist ein Fadenliefergerät 1 veranschaulicht, das dazu dient, einen Faden 2 zu einer nicht weiter veranschaulichten Textilmaschine zu liefern. Das Fadenliefergerät 1 weist einen Grundträger 3 auf, der über eine Befestigungseinrichtung 4 mit der Textilmaschine oder einem an dieser vorgesehenen Halter zu verbinden ist und ein zweischaliges Gehäuse bildet. An dem Grundträger 3 ist über eine vertikal angeordnete, drehbar gelagerte Welle eine Fadenliefertrommel 5 vorgesehen, die mit einem Ende der Welle verbunden ist. Mit ihrem anderen Ende ist die Welle über eine Kupplungsscheibe 6 mit Antriebsscheiben 7, 8 kuppelbar.

Der Faden 2 umschlingt die Fadenliefertrommel 5 mehrmals und wird, wenn diese drehend angetrieben wird, der nachgeordneten Textilmaschine positiv zugeliefert. Zur weiteren Führung des Fadens 2 sind in seinem Laufweg Fadenleitelemente 9, 11 angeordnet. Zu diesen gehören eine offene Fadeneinlauföse 12, eine Fadenbremseinrichtung 14 und eine zwischen der Fadenbremseinrichtung 14 und der Fadenliefertrommel 5 angeordnete Einlauföse 15.

Ein fadeneinlaufseitiger Fühlhebel 16 ist zwischen der Fadenbremseinrichtung 14 und der Einlauföse 15 angeordnet. Der Fühlhebel 16 ist bügelförmig ausgebildet. Er umgreift mit zwei Schenkeln 17 den Grundträger 3 und ist an bzw. in diesem um eine Schwenkachse 18 schwenkbar gelagert. Mit seinem Ende 19, das mit einer verschleißmindernden Beschichtung oder einem verschleißmindernden Element wie einer Keramikhülse oder dgl. versehen sein kann, lastet der Fadenfühlhebel 16 auf dem Faden 2. Dies ist insbesondere aus Figur 2 ersichtlich.

An dem Fadenliefergerät 1 ist auslaufseitig ein weiterer Fühlhebel 21 vorgesehen, der um eine horizontale Schwenkachse 22 schwenkbar an dem Grundträger 3 gelagert ist. Der Fadenfühlhebel 21 ist ebenfalls bügelförmig ausgebildet und trägt an seinem unteren freien Ende ein eine Öse 23, die aus einem widerstandsfähigen Material ausgebildet ist, wie bspw. Keramik. Die Öse 23 ist dabei im Wesentlichen zwischen zwei zu den Fadenleitelementen 11 gehörigen Fadenösen 24, 25 angeordnet und lastet auf dem Faden 2. Wenn dieser gestreckt ist, hebt er die Öse 23 zwischen die Fadenleitösen 24, 25. Die Öse 23 hat im Bereich der Fadenauflage einen sehr großen Radius. Dadurch werden scharfe Fadenumlenkungen vermieden. Die Öse 23 ist gegen den laufenden Faden weitgehend verschleißfest, hat jedoch eine nicht zu vernachlässigende Masse. Die Öse 23 kann auch ein keramikbeschichtetes Formelement sein, das jedoch ebenfalls das Gewicht des Abstellelements erhöht.

Beide Hebel 16, 21 sind durch den Faden 2 aus ihrer frei herabhängenden Position heraus angehoben. Fällt die Fadenspannung weg, schwenken die Hebel 16, 21 nach unten. Dabei betätigen sie einen elektrischen Schalter, der mit im Bereich der Befestigungseinrichtung 4 angeordneten Kontaktelementen 26 in Verbindung steht. Außerdem wird eine Anzeigelampe 27 angesteuert, um den eingetretenen Zustand zu signalisieren.

Die Fadenfühlhebel 16, 21 sind gewichtsentlastet. Dies bedeutet, dass sie nicht mit der ganzen, von ihrem Gewicht verursachten, Kraft auf dem Faden 2 aufliegen.

In Figur 4 ist eine Entlastungseinrichtung 31 veranschaulicht, die den Hebel 16 mit einem durch einen Pfeil 32 angedeuteten Drehmoment beaufschlagt, das dem durch das Gewicht des Hebels 16 verursachten Drehmoment (Pfeil 33) entgegenwirkt. Zu der Entlastungseinrichtung 33 gehört ein Federelement 34, das als Druckfeder ausgebildet ist. Es wird durch eine zwei Schenkel 35, 36 aufweisende Biegefeder 37 aus einem Federmetall gebildet. Die beiden Schenkel 35, 36 sind voneinander weg abgewinkelt.

Der Hebel 16 ist mit einem konzentrisch zu der Drehachse 18 angeordneten Körper 38 verbunden, der an seiner der Biegefeder 37 zugewandten Seite eine Lagerausnehmung 39 aufweist. Diese nimmt das freie Ende des Schenkels 36 auf. Der andere Schenkel 35 stützt sich hingegen in einer Lagerausnehmung 41 eines Kontaktelements 42 ab. Der Berührungspunkt zwischen dem Schenkel 35 und dem Boden der Ausnehmung 41 ist ein Lager- oder Gelenkpunkt. Gleichermaßen ist der Berührungspunkt zwischen dem freien Ende des Schenkels 36 und dem Boden der Ausnehmung 39 ein Lager- oder Gelenkpunkt. Der Abstand des Bodens der Lagerausnehmung 39 von der Drehachse 18 bildet einen kurzen Hebel L, der an einem stumpfen Winkel zu der Verbindungslinie zwischen den Ausnehmungen 39, 41 steht.

Das Biegefederelement 37 erstreckt sich in Richtung zu einem Kontaktelement 43, an dessen freien Ende eine Kontaktfeder 44 gehalten ist. Diese ist so angeordnet, dass ihr freies zungenartiges federndes Ende in den Schwenkbereich der Biegefeder 37 ragt. Der Schwenkbereich ist dabei so bemessen, dass das Biegefederelement 37 die Kontaktzunge 44 nicht berührt, wenn der Hebel 16 in Sollposition befindlich ist, während das Biegefederelement 37 die Kontaktzunge 44 kontaktiert, wenn der Hebel 16 nach unten schwenkt. Die Winkelstellung des Hebels L und der Verbindungslinie zwischen den Abstützpunkten 41, 39 ist so bemessen, dass das Drehmoment 32 abnimmt, wenn der Hebel 16 nach unten schwenkt. Es geht zunächst gegen Null und kann, wenn der Abstützpunkt 39 unter eine Verbindungslinie zwischen der Drehachse 8 und dem Abstützpunkt 41 gerät, auch sein Vorzeichen wechseln und somit das Herunterschwenken des Hebels 16 noch verstärken.

Wie aus Figur 3 hervorgeht, kann der Hebel 21 mit einer ebensolchen Entlastungseinrichtung 31 versehen sein. Beide Entlastungseinrichtungen bilden somit elektrische Schalter, die an Leiterbahnen 50, 51, 52 angeschlossen sein können. Die Leiterbahnen können dazu dienen, die Signallampe 27 bzw. die Kontakte 26 (Figur 2) zu kontaktieren.

Das insoweit beschriebene Fadenliefergerät 1 arbeitet wie folgt:

In Betrieb hält der Faden 2, wie in Figur 2 veranschaulicht, beide Hebel 16, 21 in angehobener Stellung, in der die Biegefedern 37 keinen Kontakt mit den ihnen jeweils zugeordneten Kontaktzungen 44 haben. Die Biegefedern 37 stützen dabei die Hebel 16, 21 ab und erzeugen ein Drehmoment, das dem von dem jeweiligen Eigengewicht des Hebels 16, 21 erzeugten Drehmoment entgegengerichtet ist und dieses teilweise kompensiert. Es ist etwas geringer als das Eigendrehmoment des jeweiligen Hebels 16, 21, so dass dieser mit deutlich vermindertem Gewicht auf dem Faden 2 liegt.

Tritt nun bspw. am Fadeneinlauf ein Fadenbruch auf, fällt die den Hebel 16 in Position haltende Fadenkraft weg und der Hebel 16 schwenkt zunächst mit geringer Kraft nach unten. Gleichzeitig nimmt jedoch die Gewichtskompensation ab, so dass der Hebel nun deutlich und kräftig nach unten schwenkt und den zugeordneten Schalter schließt. Der gleiche Vorgang läuft ab, wenn an der Auslaufseite des Fadenliefergeräts ein Fadenbruch auftritt oder eine zu große Fadenmenge geliefert wird, so dass der Faden zwischen den Fadenleitösen 24 und 25 durchzuhängen beginnt.

Bei einem Fadenliefergerät 1 sind ein oder mehrere Fadenfühlhebel 16, 21 vorgesehen, die mit einer Kraft auf dem Faden 2 aufliegen, die in Sollposition des Hebels, d.h. bei ordnungsgemäßem Fadenlauf, gering ist. Schwenkt der Hebel aus, weil die Fadenspannung nachlässt oder der Faden gerissen ist, nimmt die Kraft mit der der Hebel 16, 21 auf dem Faden 2 aufliegt zu. Dies wird bspw. durch eine Entlastungseinrichtung 31 bewirkt, die das Hebelgewicht teilweise kompensiert und eine schwenkwinkelabhängige Kompensationskraft aufbringt. Mit zunehmendem Ausschwenken des Hebels nimmt die Kompensationskraft vorzugsweise ab.

## Patentansprüche

1. Fadenliefergerät (1) zur Lieferung wenigstens eines Fadens zu einer Textilmaschine,
mit einem Grundträger (3), an dem wenigstens ein um eine im Wesentlichen horizontale Schwenkachse (18) schwenkbar gelagerter Hebel (16) vorgesehen ist, der an einem von der Schwenkachse (18) abliegenden Ende (19) unter Wirkung seiner Gewichtskraft mit dem Faden (2) in Berührung steht,
**dadurch gekennzeichnet,**
**dass** der Hebel (16) mit einer Entlastungseinrichtung (31) verbunden ist, die als Kraftquelle ein Federelement (37) aufweist und die Gewichtskraft des Hebels (16) wenigstens in einem Teil seines Schwenkbereichs so reduziert, dass der Hebel (16) mit verminderter Gewichtskraft auf dem Faden lastet.

2. Fadenliefergerät nach Anspruch 1, **dadurch gekennzeichnet, dass** die Entlastungseinrichtung (31) in einem Schwenkbereich, in dem der Faden (2) den Hebel (16) auf seine Sollposition angehoben hat, die Gewichtskraft deutlich reduziert, und dass sie in einem Schwenkbereich, in der Hebel (16) auf eine tiefere Position abgesenkt ist, die Gewichtskraft weniger oder nicht reduziert oder auch vergrößert.

3. Fadenliefergerät nach Anspruch 1, **dadurch gekennzeichnet, dass** das Federelement (37) über einen Hebelarm (L) an dem Hebel (16) angreift und dass der Schwenkbereich des Hebels (16), falls das Federelement (37) ein Druckfederelement ist, eine Position beinhaltet, in der der Winkel zwischen dem Hebelarm (L) und dem Druckfederelement 180° beträgt, und falls das Federelement (37) ein Zugfederelement ist, eine Position beinhaltet, in der der Winkel zwischen dem Hebelarm (L) und dem Zugfederelement 0° beträgt.

4. Fadenliefergerät nach Anspruch 1, **dadurch gekennzeichnet, dass** der Hebel (16) an seinem Ende (19) mit einer verschleißmindernden Beschichtung oder einem verschleißfesten Element (23) versehen ist.

5. Fadenliefergerät nach Anspruch 4, **dadurch gekennzeichnet, dass** das Element (23) ein Keramikelement ist, dessen Gewicht von dem Federelement (37) in Sollstellung wenigstens teilweise kompensiert ist.

6. Fadenliefergerät nach Anspruch 1, **dadurch gekennzeichnet, dass** das Federelement (37) Teil eines elektrischen Schalters ist.

7. Fadenliefergerät nach Anspruch 1, **dadurch gekennzeichnet, dass** das Federelement eine u-förmig gebogene Biegefeder (37) ist, deren einer Schenkel (35) sich an einem Widerlager (41) und deren anderer Schenkel (36) sich an einem Hebelarm (L) abstützt, der mit dem Hebel (16) verbunden ist.

8. Fadenliefergerät nach Anspruch 7, **dadurch gekennzeichnet, dass** die Biegefeder (37) Schenkel (35, 36) aufweist, die deutlich länger sind als deren Abstand voneinander.

9. Fadenliefergerät nach Anspruch 7, **dadurch gekennzeichnet, dass** der Biegefeder (37) ein Kontaktelement (44) zugeordnet ist, mit dem die Biegefeder (37) bei einer Verschwenkung des Hebels (16) in oder außer Berührung kommt.

10. Fadenliefergerät nach Anspruch 9, **dadurch gekennzeichnet, dass** das Kontaktelement (44) in der Nähe des Biegefederelements (37) an dem Ende desselben angeordnet ist, bei dem die Schenkel (35, 36) miteinander verbunden sind.

## Claims

1. Thread feed device (1) for feeding at least one thread to a textile machine, with a base support (3), on which at least one lever (16), which is pivotably amounted about a substantially horizontal pivot axis (18), is provided, which, at an end (19) remote from the pivot axis (18), touches the thread (2) under the action of its weight force, **characterised in that** the lever (16) is connected to a load-relieving mechanism (31), which has a spring element (37) as the source of force and reduces the weight force of the lever (16) at least in one part of its pivoting range in such a way that the lever (16) loads the thread with a reduced weight force.

2. Thread feed device according to claim 1, **characterised in that** the load-relieving mechanism (31) significantly reduces the weight force in a pivoting range, in which the thread (2) has lifted the lever (16) to its desired position, and **in that**, in a pivoting range, in which the lever (16) is lowered to a lower position, it reduces the weight force less or does not reduce it or else increases it.

3. Thread feed device according to claim 1, **characterised in that** the spring element (37) engages by means of a lever arm (L) on the lever (16) and **in that** the pivoting range of the lever (16), if the spring element (37) is a compression spring element, includes a position, in which the angle between the lever arm (L) and the compression spring element is 180°, and if the spring element (37) is a tension spring, includes a position, in which the angle between the lever arm (L) and the tension spring element is 0°.

4. Thread feed device according to claim 1, **characterised in that** the lever (16) is provided, at its end (19), with a wear-reducing coating or a wear-resistant element (23).

5. Thread feed device according to claim 4, **characterised in that** the element (23) is a ceramic element, the weight of which is at least partially compensated by the spring element (37) in the desired position.

6. Thread feed device according to claim 1, **characterised in that** the spring element (37) is part of an electric switch.

7. Thread feed device according to claim 1, **characterised in that** the spring element is a flexible spring (37) bent in a u-shape, one leg (35) of which is supported on an abutment (41) and the other leg (36) of which is supported on a lever arm (L), which is connected to the lever (16).

8. Thread feed device according to claim 7, **characterised in that** the flexible spring (37) has legs (35, 36) which are significantly longer than their spacing from one another.

9. Thread feed device according to claim 7, **characterised in that** a contact element (44) is associated with the flexible spring (37), with which contact element the flexible spring (37) comes into or out of contact when the lever (16) is pivoted.

10. Thread feed device according to claim 9, **characterised in that** the contact element (44) is arranged close to the flexible spring element (37) at the end thereof, at which the legs (35, 36) are connected to one another.

## Revendications

1. Fournisseur de fil (1) destiné à fournir au moins un fil à une machine textile,
avec un support de base (3), sur lequel est prévu au moins un levier (16) logé de manière à pouvoir pivoter autour d'un axe de pivotement (18) essentiellement horizontal, lequel est en contact au niveau d'une extrémité (19) éloignée de l'axe de pivotement (18) sous l'effet de son poids avec le fil (2),
**caractérisé en ce que**
le levier (16) est relié à un dispositif de décharge (31) qui présente comme source de force un élément de ressort (37) et réduit le poids du levier (16) au moins dans une partie de sa zone de pivotement de sorte que le levier (16) pèse sur le fil avec un poids réduit.

2. Fournisseur de fil selon la revendication 1, **caractérisé en ce que** le dispositif de décharge (31) réduit nettement le poids dans une zone de pivotement, dans laquelle le fil (2) a relevé le levier (16) à sa position de consigne, et **en ce qu'**il réduit moins ou ne réduit pas ou augmente aussi le poids dans une zone de pivotement, dans laquelle le levier (16) est abaissé à une position plus basse.

3. Fournisseur de fil selon la revendication 1, **caractérisé en ce que** l'élément de ressort (37) est appliqué par un bras de levier (L) sur le levier (16) et **en ce que** la zone de pivotement du levier (16) si l'élément de ressort (37) est un élément de ressort de compression, contient une position, dans laquelle l'angle entre le bras de levier (L) et l'élément de ressort de compression s'élève à 180° et si l'élément de ressort (37) est un élément de ressort de traction, contient une position, dans laquelle l'angle entre le bras de levier (L) et l'élément de ressort de traction s'élève à 0°.

4. Fournisseur de fil selon la revendication 1, **caractérisé en ce que** le levier (16) est pourvu sur son extrémité (19) d'un revêtement réduisant l'usure ou d'un élément résistant à l'usure (23).

5. Fournisseur de fil selon la revendication 4, **caractérisé en ce que** l'élément (23) est un élément céramique, dont le poids est compensé au moins en partie par l'élément de ressort (37) en position de consigne.

6. Fournisseur de fil selon la revendication 1, **caractérisé en ce que** l'élément de ressort (37) fait partie d'un commutateur électrique.

7. Fournisseur de fil selon la revendication 1, **caractérisé en ce que** l'élément de ressort est un ressort de flexion (37) plié en forme de U, dont une branche (35) s'appuie contre une butée (41) et dont l'autre branche (36) s'appuie contre un bras de levier (L) qui est relié au levier (16).

8. Fournisseur de fil selon la revendication 7, **caractérisé en ce que** le ressort de flexion (37) présente des branches (35, 36) qui sont nettement plus longues que leur écartement l'une par rapport à l'autre.

9. Fournisseur de fil selon la revendication 7, **caractérise en ce qu'**au ressort de flexion (37) est associé un élément de contact (44), avec lequel le ressort de flexion (37) entre ou n'entre pas en contact lors d'un pivotement du levier (16).

10. Fournisseur de fil selon la revendication 9, **caractérisé en ce que** l'élément de contact (44) est disposé à proximité de l'élément de ressort de flexion (37) sur son extrémité, pour lequel les branches (35, 36) sont reliées entre elles.
